# EUROPÄISCHE PATENTSCHRIFT

(11) **EP 0 573 880 B1**
(45) Veröffentlichungstag und Bekanntmachung des Hinweises auf die Patenterteilung: **27.03.1996**
(21) Anmeldenummer: 93108781.1
(22) Anmeldetag: 01.06.1993
(51) Int. Cl.: H01J 61/36

(54) **Hochdruckentladungslampe**
High pressure discharge lamp
Lampe à décharge haute pression

(30) Priorität: 10.06.1992 DE 9207816 U
(43) Veröffentlichungstag der Anmeldung: 15.12.1993
(73) Patentinhaber: Patent-Treuhand-Gesellschaft für elektrische Glühlampen mbH, D-81543 München (DE)
(72) Erfinder: Hofmann, Dieter, Dr., W-8900 Augsburg (DE); Jüngst, Stefan, Dr., W-8011 Zorneding (DE)

(56) Entgegenhaltungen:
- EP-A- 0 087 830
- EP-A- 0 271 877
- DE-U- 9 207 816

## Beschreibung

Die Erfindung geht aus von einer Hochdruckentladungslampe gemäß dem Oberbegriff des Anspruchs 1.

Es handelt sich dabei entweder um Natriumhochdrucklampen oder um Metallhalogenid-Entladungslampen, deren Farbwiedergabe dadurch verbessert ist, daß ein keramisches Entladungsgefäß benutzt wird das eine Erhöhung der Betriebstemperatur gestattet. Typische Leistungsstufen sind 100 - 250 W.

Keramische Entladungsgefäße und dafür entwickelte Einschmelztechniken sind von den Natriumhochdrucklampen her bekannt. Üblicherweise werden rohr- oder stiftförmige Durchführungen aus Niob oder auch Tantal verwendet, die mittels Glaslot in einen keramischen Endstopfen eingeschmolzen sind (GB-A-1 465 212 und EP-A-34 113). Aus den Schriften EP-A-87 830 und EP-A-271 877 ist es bekannt, bei der Verwendung von Glaslot zur Abdichtung der Durchführung das Weiterfließen des Glaslots zur Entladungsseite hin zu verhindern. In der ersten Schrift wird dies durch Anstauchen eines Niobrohrs oder durch Kratzer an einem Niobstift erzielt, in der zweiten Schrift wird ein Wendeldraht, der um das Niobrohr gewunden wird, eingesetzt.

In der EP-A-136 505 wird eine Natriumhochdrucklampe beschrieben, bei der eine Stromdurchführung aus Niob aufgrund des Schrumpfungsprozesses einer grünen Al₂O₃-Keramik direkt, also ohne Glaslot, gasdicht in den Stopfen eingesintert ist. Dies ist gut möglich, weil beide Materialien in etwa den gleichen Ausdehnungskoeffizienten (8x10⁻⁶K⁻¹) besitzen. Diese einfache Sintertechnik ist allerdings nur bei rohrförmigen Durchführungen anwendbar, da dabei die natürliche Elastizität des Rohres ausgenutzt wird. Bei der Verwendung von Stiften würde eine derartige Technik wegen der fehlenden Elastizität jedoch sehr schnell zu Undichtigkeiten führen.

Benutzt man andererseits ein Glaslot für die Abdichtung von stiftförmigen Durchführungen, so tritt folgendes Problem auf:

Das erste Ende des Entladungsgefäßes kann zwar ohne Schwierigkeiten mit einer stiftförmigen Durchführung unter Verwendung von Glaslot verschlossen werden. Vor dem Verschließen des zweiten Endes muß jedoch zunächst die Füllung in das Entladungsgefäß eingebracht werden. Anschließend wird auch das zweite Ende mit einer Durchführung bestückt und ein Glaslotring außen auf den Stopfen aufgelegt. Dieser Glaslotring muß nun erhitzt werden, um das Lot zu verflüssigen, so daß es die zwischen Stopfen und Durchführung vorhandenen Spalten ausfüllen kann. Das Aufheizen des zweiten Endes hat jedoch mittelbar eine unerwünschte Erhöhung des Fülldrucks im Innern des Entladungsgefäßes zur Folge, wodurch das bereits verflüssigte Lot und die Durchführung selbst aus dem Stopfen heraus nach außen gedrückt werden. Diesem Vorgang muß bisher durch eine sog. "Druckaufstockung" beim Abdichten des zweiten Endes begegnet werden. Darunter versteht man die Nachregelung des am Entladungsgefäß anliegenden Außendrucks entsprechend der Erhöhung des Innendrucks beim Einschmelzvorgang. Diese Druckaufstockung erfordert außerordentliches Fingerspitzengefühl.

Die Qualität der Einschmelzung hängt entscheidend von der korrekt ausgeführten Druckaufstockung ab. Der Einschmelzvorgang ist daher so kompliziert, daß er nicht automatisiert werden kann und außerdem mit einem hohen Ausschuß infolge einer verkürzten Lebensdauer gerechnet werden muß.

Aufgabe der Erfindung ist es, eine Hochdruckentladungslampe gemäß dem Oberbegriff des Anspruchs 1 zu schaffen, die eine akzeptable Lebensdauer erreicht und die einfach und zuverlässig hergestellt werden kann.

Diese Aufgaben werden durch eine Hochdruckentladungslampe mit den kennzeichnenden Merkmalen des Anspruchs 1 gelöst. Besonders vorteilhafte Ausführungen finden sich in den Unteransprüchen.

Der grundlegende Vorteil der Erfindung ist, daß bei der Abdichtung des zweiten Endes des Entladungsgefäßes die Druckaufstockung vermieden werden kann durch eine Zwei-Stufen-Einschmelzung, bei der vor dem endgültigen Abdichten mittels Glaslot bereits eine provisorische Abdichtung vorgenommen wird.

Die provisorische Abdichtung wird bereits beim Einführen der Durchführung in den Stopfen erzielt. Hierfür weist ein erster, dem Innern des Entladungsgefäßes zugewandter Abschnitt der Durchführung mindestens einen umlaufenden Grat mit einer Abscherkante auf, der in etwa quer zur Längsrichtung der Durchführung verläuft. Der Außendurchmesser dieser Kante ist ursprünglich größer als der Durchmesser der Bohrung; ein typischer Wert ist 10-20 %. Da das Material der Stromdurchführung relativ weich ist, ist es unter Anwendung eines genügend hohen Drucks möglich, die Stromdurchführung in die Bohrung einzuführen. Die Kanten werden dabei abgeschert, so daß ein strammer Preßsitz erzielt wird, wodurch das Entladungsgefäß provisorisch verschlossen ist.

Besonders vorteilhaft wird dabei eine konisch zulaufende Bohrung verwendet, deren weitester Durchmesser dem Außendurchmesser der noch unbeschädigten Abscherkante angepaßt ist und so das Einfädeln der Stromdurchführung erleichtert, während der engste Durchmesser etwas größer als der Kerndurchmesser des kantentragenden Abschnitts der Durchführung ist. Als Kerndurchmesser wird der Durchmesser am Fußpunkt des Grates bezeichnet.

Diese provisorische Abdichtung kann zusätzlich durch eine Nachbehandlung noch verbessert werden. Hierfür bieten sich zwei Techniken an:
Bei Verwendung einer noch "grünen" Keramik als Stopfenmaterial kann die vormontierte Baueinheit einer Endsinterung bei Temperaturen um 1800-1900 °C unterworfen werden, ähnlich wie in der EP-A- 136 505 beschrieben. Dabei schrumpft die noch grüne Keramik auf die Durchführung im Bereich des ersten Abschnitts weiter auf und verbessert somit die provisorische Abdichtung. Bei dieser Technik ist es besonders vorteilhaft, wenn die Durchführung an der äußeren Stirnfläche des Stopfens nicht übersteht, damit ein Ausdampfen des Niobmaterials verhindert wird.

Eine Alternative besteht in einer Nachbehandlung durch Diffusionsschweißen. Darunter versteht man eine Verbindungstechnik, die zunächst voraussetzt, daß beide Schweißpartner unter hohem mechanischen Druck vorgepreßt sind, wie hier bereits beschrieben (s.o.). Die beiden Schweißpartner werden nun so lange im Vakuum erhitzt, daß eine Grenzflächendiffusion stattfinden und sich eine nur wenige Atomlagen dicke Verbindungsschicht bilden kann.

Der Vorteil dieser Technik besteht darin, daß das Stopfenmaterial bereits von Anfang an fertiggesintert ist, was die Handhabung vereinfacht. Zudem sind die beim Schweißen notwendigen Temperaturen (1200-1600 °C) deutlich niedriger als bei der Sintertechnik, so daß das Problem des Ausdampfens nicht mehr auftritt.

Die hier beschriebene Verbindungstechnik läßt sich auch auf die Abdichtung des ersten Endes anwenden, so daß also beide Stromdurchführungen auf die gleiche Weise in ihren Stopfen befestigt sein können. Im Unterschied zu den Verhältnissen beim Abdichten des zweiten Endes ist dann jedoch noch keine Füllung im Entladungsgefäß enthalten, so daß eine vereinfachte Technik angewendet werden kann. Dabei kann auf den Preßsitz verzichtet werden und die provisorische Abdichtung allein durch Einsintern erfolgen, denn die dafür notwendige Aufheizung des Gefäßendes auf höhere Temperaturen bleibt ohne Folgen, weil nicht das Verdampfen der Füllung befürchtet werden muß.

Die Erfindung eignet sich besonders gut für Metallhalogenidentladungslampen mit keramischem Entladungsgefäß, da sie hier zusätzliche Vorteile entwickelt.

Zum einen ist die Baulänge derartiger Lampen kürzer als bei Natriumhochdrucklampen, so daß der Dampfdruck im Innern während des Erhitzens des Gefäßendes stärker ansteigen würde. Eine provisorische Abdichtung des Gefäßendes ist daher hier noch vorteilhafter.

Zum anderen hat sich gezeigt, daß die Halogenid-Füllung sowohl die Niobdurchführung als auch das zur Abdichtung verwendete Glaslot stark korrodiert, so daß ohne zusätzliche Maßnahmen keine akzeptablen Lebensdauern erzielt werden können. Die hier beschriebene Abdichtungstechnik kann dieses Problem in idealer Weise entschärfen, wenn sie auf beide Gefäßenden angewandt wird. Denn die Korrosion der Niobdurchführung ist bei Verwendung eines massiven Stiftes anstatt eines Rohres mit dünner Wandstärke weniger kritisch. Der besondere Clou besteht jedoch darin, daß die erfindungsgemäße Anordnung das Glaslot weitgehend gegen einen Angriff der Halogenid-Füllung abschirmt. Dessen Korrosion wird durch die provisorische Abdichtung der umlaufenden Kanten verhindert bzw. erheblich verzögert, wobei im Fall einer geschickten Anordnung der Kanten überhaupt nur ein Bruchteil der gesamten Glaslotfläche der Füllung ausgesetzt ist.

Vorteilhaft bilden die Grate ein oder mehrere in sich geschlossene Ringe, insbesondere zwei oder drei, die hintereinander an der Stromdurchführung in der Nähe des dem Entladungsvolumen zugewandten Endes des Stopfens angeordnet sind. Eine besonders einfache Möglichkeit zur Herstellung der Grate besteht im Aufbringen eines Gewindes an der Oberfläche der Stromdurchführung. Die dadurch entstehende Kante ist zwar nicht in sich geschlossen und dichtet daher nicht optimal ab. Dies kann jedoch durch eine größere Zahl der Gewindegänge (z.B. fünf oder mehr) wieder wettgemacht werden, die die Wegstrecke für eine potentielle Undichtigkeit erheblich verlängern. Im zweiten Schritt der Abdichtung kann dann das Glaslot zusätzlich auch die Gewindegänge ausfüllen, so daß die Angriffsfläche des Glaslots extrem minimiert ist.

Eine besonders gute Abdichtung wird erzielt, wenn die beiden Flanken, die zusammen mit der Kante den Grat bilden, möglichst steil sind. Der Flankenwinkel, definiert als Winkel zwischen der Flanke und der Normalen auf die Oberfläche der Durchführung, sollte vorteilhaft weniger als 30° betragen. Die Flanken können symmetrisch oder auch nach Art eines Sägezahns unsymmetrisch gestaltet sein. Die Höhe der Kante (im Fall eines Gewindes kann sie auch als Gewindetiefe aufgefaßt werden) beträgt bevorzugt etwa 10 % des Kerndurchmessers der Stromdurchführung, wobei letzterer vorteilhaft relativ klein gewählt wird. Ein typischer Wert liegt bei 0,8 bis 1,3 mm.

Die erfindungsgemäßen Stromdurchführungen lassen sich einteilig sehr einfach auf einer präzisionsgesteuerten Drehbank herstellen. Es ist jedoch auch möglich, sie aus mehreren Teilen zusammenzusetzen.

Die als Durchführung verwendeten Stifte können entweder massiv oder auch hohl sein.

Der Stopfen, in dem die Durchführung befestigt wird, kann entweder ein separates keramisches Formteil sein, er kann jedoch auch integraler Bestandteil des Entladungsgefäßes sein.

Die Stromdurchführung besteht im wesentlichen aus einem der Entladung zugewandten kantentragenden ersten Abschnitt und einem sich daran anschließenden, der Entladung abgewandten kantenfreien zweiten Abschnitt, wobei dem ersten Abschnitt noch ein ebenfalls kantenfreier dritter Abschnitt vorgelagert sein kann, an dem die Elektrode befestigt ist. Vom Standpunkt der Korrosionsverhinderung her ist es besonders günstig, wenn die Stromdurchführung vertieft in den Stopfen eingesetzt ist.

Mit der Erfindung steht eine Hochdruckentladungslampe mit langer Lebensdauer zur Verfügung, deren Dichtheit auch durch Verwendung von halogenidhaltigen Füllungen nicht beeinträchtigt wird. Das Entladungsgefäß ist üblicherweise rohrförmig, insbesondere zylindrisch oder in der Mitte ausgebaucht. Es ist häufig in einem ein- oder zweiseitigen Außenkolben angeordnet.

Im folgenden soll die Erfindung anhand mehrerer Ausführungsbeispiele näher erläutert werden. Es zeigt
- Figur 1: eine Metallhalogenidentladungslampe, teilweise geschnitten
- Figur 2 - 5: mehrere Ausführungsbeispiele des Einschmelzbereichs des Entladungsgefäßes im Schnitt
In Figur 1 ist schematisch eine Metallhalogenidentladungslampe mit einer Leistung von 150 W dargestellt. Sie besteht aus einem eine Lampenachse definierenden zylindrischen Außenkolben 1 aus Hartglas, der zweiseitig gequetscht 2 und gesockelt 3 ist. Das axial angeordnete Entladungsgefäß 8 aus Al₂O₃-Keramik ist in der Mitte 4 ausgebaucht und besitzt zylindrische Enden 9. Es ist mittels zweier Stromzuführungen 6, die mit den Sockelteilen 3 über Folien 5 verbunden sind, im Außenkolben 1 gehaltert. Die Stromzuführungen 6 sind mit stiftförmigen Durchführungen 10, die jeweils in einem Stopfen 11 am Ende des Entladungsgefäßes eingepaßt sind, verschweißt.

Die beiden Durchführungen 10 aus Niob (oder auch Tantal) haltern entladungsseitig jeweils Elektroden 12, bestehend aus einem Elektrodenschaft 13 und einer am entladungsseitigen Ende aufgeschobenen Wendel 14. Die Füllung des Entladungsgefäßes besteht neben einem inerten Zündgas, z.B. Argon, aus Quecksilber und Zusätzen an Metallhalogeniden.

In Figur 2 ist der Durchführungsbereich an einem Ende des Entladungsgefäßes im Detail gezeigt. Das Entladungsgefäß hat an seinem Ende 9 eine Wandungsdicke von 1,2 mm. Ein zylindrischer Stopfen 11 aus Al₂O₃-Keramik ist in das Ende 9 des Entladungsgefäßes eingesetzt. Sein Außendurchmesser beträgt 3,3 mm bei einer Höhe von 5 mm. In eine axiale Bohrung 7 des Stopfens, deren Durchmesser 1,2 mm beträgt, ist als Durchführung 10 ein zylindrischer Niob-Stift mit einem Kerndurchmesser von 1,15 mm und einer Länge von 12 mm eingesetzt, der im wesentlichen aus zwei Abschnitten besteht, einem ersten kantentragenden Abschnitt 15 und einem kantenfreien Abschnitt 16. Der kantentragende Abschnitt 15 ist im vorderen, der Entladung zugewandten Teil des Stopfens 11 angeordnet, wobei zwei Grate 17 am ersten Abschnitt 15 als in sich geschlossene Ringe quer zur Längsrichtung des Stiftes umlaufen. Jeder Grat 17 besteht ursprünglich, also vor dem Einpressen - in Figur 3, linke Seite vergrößert dargestellt -, aus zwei symmetrischen Flanken 18, deren Flankenwinkel α etwa 20° beträgt und die an einer Spitze 19 zusammentreffen (gestrichelt eingezeichnet). Der ursprüngliche Außendurchmesser der Ringe im Bereich der Spitze 19 beträgt 1,4 mm. Da diese Spitze 19 jedoch beim Einpressen abgeschert wird, verbleibt eine über den Kerndurchmesser des Stiftes 10 überstehende stumpfe Kante 20, die mit dem Stopfen 11 in innigem Kontakt steht.

Als Alternative (Fig. 3, rechte Seite) zu den symmetrischen Flanken 18 ist auch eine Ausführungsform möglich mit unsymmetrischen Flanken 18, 18', die sägezahnartig gestaltet sind. Während die eine Flanke 18 einen Flankenwinkel α von etwa 40° besitzt, weist die zweite Flanke 18', formal betrachtet, einen Flankenwinkel von 0° auf.

Der kantenfreie zweite Abschnitt 16 der Durchführung 10 (s. Fig. 2) erstreckt sich vom ersten Abschnitt 15 bis über die von der Entladung abgewandte Stirnfläche des Stopfens 11 hinaus, wobei die Kapillare zwischen Stopfen 11 und Durchführung 10 mit einem Glaslot 21 abgedichtet ist. Als Glaslot eignen sich an sich bekannte Materialien, wie z.B. eine Mischung aus Aluminium- und Erdalkalioxiden. Speziell geeignete Materialien sind z.B. in der EP-A 60 582 und EP-A 230 080 beschrieben.

In dem hier angegebenen Ausführungsbeispiel weist die Durchführung auch noch einen dritten, ebenfalls kantenfreien Abschnitt 22 auf, der entladungsseitig an den kantentragenden Abschnitt 15 anschließt und bis in den Innenraum des Entladungsgefäßes hineinragt. An diesen Abschnitt 22 ist der Elektrodenschaft 13 stumpf angeschweißt.

Bei einem weiteren Ausführungsbeispiel (Fig. 4) ist die Durchführung 23 in den Stopfen 11 vertieft eingesetzt und besteht lediglich aus zwei Abschnitten 24, 25, so daß der Elektrodenschaft 13 nunmehr direkt am kantentragenden ersten Abschnitt 24 angesetzt ist. Die Grate 26 bilden hier ein Gewinde 27 mit fünf Windungen. Der Kerndurchmesser des Gewindes (oder auch der Ringe) muß nicht notwendigerweise mit dem Durchmesser des kantenfreien Abschnitts 25 übereinstimmen, er kann auch größer gewählt werden, um die Dichtigkeit beider Abschnitte 24, 25 zu optimieren. Bei Verwendung eines Gewindes ist die provisorische Abdichtung weniger gut als bei Ringen, weil der Grat nicht in sich geschlossen umläuft, weshalb sich hier eine Nachbehandlung durch Sinterung oder Diffusionsschweißen anbietet. Demgegenüber ist jedoch die endgültige Abdichtung besser, weil das Glaslot 21, das die Durchführung in Höhe des kantenfreien Abschnitts 25 abdichtet, auch in die Gänge des Gewindes 27 hineinlaufen kann und dort die Abdichtungswirkung zusätzlich verbessert.

In Figur 5 ist ein weiteres Ausführungsbeispiel gezeigt, das sich gegenüber dem in Fig. 4 gezeigten dadurch unterscheidet, daß die Bohrung 28 zum Innenraum des Entladungsgefäßes hin konisch zuläuft. Die Durchführung 23 läßt sich dann sehr leicht einführen. Der kantentragende Abschnitt 29 besteht entweder aus einem einzigen Ring (nicht gezeigt) oder besonders vorteilhaft aus einem konischen Gewinde 30, das den Abmessungen des engsten Teils der Bohrung 28 angepaßt ist.

Die Erfindung ist nicht auf die gezeigten Ausführungsbeipsiele beschränkt. Insbesondere können einzelne Merkmale der Ausführungsbeispiele miteinander kombiniert werden. Beispielsweise kann ein konisches Gewinde auch bei Bohrungen mit konstantem Durchmesser eingesetzt werden.

## Patentansprüche

1. Hochdruckentladungslampe mit einem keramischem Entladungsgefäß (8) aus Aluminiumoxid, das eine ionisierbare Füllung enthält und das zwei Enden (9) besitzt, die durch keramische Stopfen (11) verschlossen sind, wobei jeweils in einer durchgehenden Bohrung (7) des Stopfens eine elektrische Durchführung (10) aus Niob oder einem niobähnlichen Metall angeordnet ist, die einerseits mit einer Elektrode (12) im Innern des Entladungsgefäßes und andererseits mit einer äußeren elektrischen Zuleitung (6) verbunden ist, dadurch gekennzeichnet, daß zumindest eine der beiden Durchführungen (10) ein Stift ist, der zwei Abschnitte aufweist, mit deren Hilfe er gasdicht im Stopfen (11) befestigt ist, indem der erste Abschnitt (15; 24; 29) mindestens einen an ihm umlaufenden Grat (17; 26) mit zum Stopfen (11) hin überstehender stumpfer Kante (20) aufweist, die durch das Abscheren der Spitze (19) des Grates beim Einpressen im Stopfen (11) gebildet ist und dadurch mit dem Stopfen (11) vermittels strammem Preßsitz in innigem Kontakt steht, und indem der zweite Abschnitt (16; 25), der innerhalb des Stopfens (11) weiter von der Entladung entfernt angeordnet ist als der erste Abschnitt, mit dem Stopfen (11) durch ein Glaslot (21) verbunden ist.

2. Hochdruckentladungslampe nach Anspruch 1, dadurch gekennzeichnet, daß beide Durchführungen (10) auf diese Weise in ihren Stopfen (11) befestigt sind.

3. Hochdruckentladungslampe nach Anspruch 1, dadurch gekennzeichnet, daß die Durchführung (10) auf der der Entladung zugewandten Seite vertieft in den Stopfen (11) eingesetzt ist.

4. Hochdruckentladungslampe nach Anspruch 1, dadurch gekennzeichnet, daß die Durchführung ein zylindrischer Stift mit einem Durchmesser von etwa 0,7 bis 1,3 mm ist.

5. Hochdruckentladungslampe nach einem der vorhergehenden Ansprüche, dadurch gekennzeichnet, daß die Grate in sich geschlossene Ringe (17) bilden.

6. Hochdruckentladungslampe nach Anspruch 1 bis 4, dadurch gekennzeichnet, daß die Grate ein Gewinde (26) bilden.

7. Hochdruckentladungslampe nach Anspruch 4, dadurch gekennzeichnet, daß der ursprüngliche Durchmesser des Stiftes im Bereich der Grate etwa 20 % größer als der Durchmesser der Bohrung ist.

8. Hochdruckentladungslampe nach Anspruch 1, dadurch gekennzeichnet, daß der Grat an zwei Seiten der Kante (20) abfallende Flanken (18; 18') besitzt, deren Flankenwinkel kleiner als 30° ist.

9. Hochdruckentladungslampe nach Anspruch 1, dadurch gekennzeichnet, daß die Bohrung (28) des Stopfens sich zum Innern des Entladungsgefäßes hin verengt.

10. Hochdruckentladungslampe nach Anspruch 1 oder 9, dadurch gekennzeichnet, daß der innige Kontakt dadurch verbessert ist, daß die Durchführung (10; 23) in den Stopfen (11) eingepreßt und danach während einer Nachbehandlung eingesintert ist oder mit ihm durch Diffusionsschweißen verbunden ist.

## Claims

1. High-pressure discharge lamp having a ceramic, aluminium oxide discharge vessel (8) containing an ionizable filling and having two ends (9) which are sealed by ceramic stoppers (11), an electrical leadthrough (10) of niobium or a metal similar to niobium being disposed in a throughbore (7) of the stopper in each case, which leadthrough is connected, on the one hand, to an electrode (12) in the interior of the discharge vessel and, on the other hand, to an external electrical supply lead (6), characterized in that at least one of the two leadthroughs (10) is a pin which has two segments, with whose aid it is mounted in the stopper (11) in a gastight manner as a result of the fact that the first segment (15; 24; 29) has at least one fin (17; 26) extending round it and having a blunt edge (20) which projects towards the stopper (11) and which is formed as a result of the shearing-off of the tip (19) of the fin when it is pressed into the stopper (11) and is consequently in intimate contact with the stopper (11) by means of severe press-fitting, and as a result of the fact that the second segment (16; 25), which is disposed inside the stopper (11) further away from the discharge than the first segment, is joined to the stopper (11) by a glass solder (21).

2. High-pressure discharge lamp according to Claim 1, characterized in that both leadthroughs (10) are fixed in position in their stoppers (11) in this way.

3. High-pressure discharge lamp according to Claim 1, characterized in that the leadthrough (10) is inserted into the stopper (11) on the side adjacent to the discharge in a countersunk manner.

4. High-pressure discharge lamp according to Claim 1, characterized in that the leadthrough is a cylindrical pin having a diameter of about 0.7 to 1.3 mm.

5. High-pressure discharge lamp according to one of the preceding claims, characterized in that the fins form continuous rings (17).

6. High-pressure discharge lamp according to Claims 1 to 4, characterized in that the fins form a thread (26).

7. High-pressure discharge lamp according to Claim 4, characterized in that the original diameter of the pin in the region of the fins is about 20% greater than the diameter of the bore.

8. High-pressure discharge lamp according to Claim 1, characterized in that the fin has two descending flanks (18; 18') on two sides of the edge (20) whose flank angle is less than 30°.

9. High-pressure discharge lamp according to Claim 1, characterized in that the bore (28) of the stopper narrows towards the interior of the discharge vessel.

10. High-pressure discharge lamp according to Claim 1 or 9, characterized in that the intimate contact is improved by the fact that the leadthrough (10; 23) is pressed into the stopper (11) and is then sintered in during an aftertreatment or joined to it by diffusion welding.

## Revendications

1. Lampe à décharge haute pression comportant une enceinte de décharge (8) en céramique à base d'oxyde d'aluminium, qui contient un remplissage ionisable et possède deux extrémités (9), qui sont fermées par des bouchons (11) en céramique (11) , et dans laquelle dans un perçage continu (7) de chaque bouchon est disposée une traversée électrique (10) en niobium ou en un métal semblable au niobium et qui est reliée d'une part à une électrode (12) à l'intérieur de l'enceinte de décharge et d'autre part à un conducteur d'alimentation électrique extérieur (6), caractérisée par le fait qu'au moins l'une des deux traversées (10) est une tige, qui a deux tronçons à l'aide desquelles elle est fixée d'une manière étanche au gaz dans le bouchon (11), par le fait que le premier tronçon (15;24;29) a une arête (17;26), qui en fait le tour et comporte un bord épointé (20) qui fait saillie en direction du bouchon (11) et qui est formée par cisaillement de la pointe (19) de l'arête lors de son enfoncement dans le bouchon (11) et de ce fait est en contact intime avec le bouchon (11) selon un ajustement serré raide, et par le fait que le second tronçon (16;25), qui, à l'intérieur du bouchon (11), est plus éloignée de la décharge que ne l'est le premier tronçon, est relié au bouchon (11) par un verre de soudure (21).

2. Lampe à décharge haute pression suivant la revendication 1, caractérisée par le fait que les deux traversées (10) sont aussi fixées dans leurs bouchons (11).

3. Lampe à décharge haute pression suivant la revendication 1, caractérisée par le fait que la traversée (10) est insérée en profondeur dans le bouchon (11) du côté tourné vers la décharge.

4. Lampe à décharge haute pression suivant la revendication 1, caractérisée par le fait que la traversée est formée d'une tige cylindrique d'un diamètre d'environ 0,7 à 1,3 mm.

5. Lampe à décharge haute pression suivant l'une des revendications précédentes, caractérisée par le fait que les arêtes forment des anneaux (17) fermés sur eux-mêmes.

6. Lampe à décharge haute pression suivant les revendications 1 à 4, caractérisée par le fait que les arêtes forment un filetage (26).

7. Lampe à décharge haute pression suivant la revendication 4, caractérisée par le fait que le diamètre initial de la tige dans la zone de l'arête est supérieur d'environ 20% au diamètre du perçage.

8. Lampe à décharge haute pression suivant la revendication 1, caractérisée par le fait que l'arête possède des flancs (18;18'), qui retombent des deux côtés du bord (20) et dont l'angle est inférieur à 30°.

9. Lampe à décharge haute pression suivant la revendication 1, caractérisée par le fait que le perçage (28) du bouchon se rétrécit en direction de l'intérieur de l'enceinte de décharge.

10. Lampe à décharge haute pression selon la revendication 1 ou 9, caractérisée par le fait que le contact intime est amélioré par le fait que la traversée (10; 23) est enfoncée dans le bouchon (11) et est ensuite fixée par frittage au cours d'un traitement ultérieur, ou est reliée au bouchon au moyen d'un soudage par diffusion.
